# EUROPÄISCHE PATENTSCHRIFT

(11) **EP 3 753 917 B1**
(45) Veröffentlichungstag und Bekanntmachung des Hinweises auf die Patenterteilung: **28.01.2026**
(21) Anmeldenummer: 20180775.7
(22) Anmeldetag: 18.06.2020
(51) Int. Cl.: C06B 35/00, C06C 15/00, F42C 19/12

(54) **FILMEFFEKTZÜNDER UND VERFAHREN ZUM HERSTELLEN**
FILM EFFECT IGNITER AND METHOD FOR PRODUCING THE SAME
ALLUMEUR À EFFET FILME ET PROCÉDÉ DE FABRICATION

(30) Priorität: 18.06.2019 DE 102019116464
(43) Veröffentlichungstag der Anmeldung: 23.12.2020
(73) Patentinhaber: Nefzer Special Effects GmbH, 74523 Schwäbisch-Hall (DE)
(72) Erfinder: NEFZER, Gerd, 74523 Schwäbisch Hall (DE); NEFZER, Ulrich, 14552 Michendorf (DE); PREUßING, Markus, 14480 Potsdam (DE)
(74) Vertreter: Bittner, Thomas L.

(56) Entgegenhaltungen:
- DE-A1- 19 533 487
- DE-B4- 10 164 381
- US-A1- 2016 054 111

## Beschreibung

Die Erfindung betrifft einen Filmeffektzünder sowie ein Verfahren zum Herstellen eines Filmeffektzünders.

### Hintergrund

Derartige Filmeffektzünder werden in Verbindung mit Film-, Fernseh- oder Theateraufnahmen genutzt, um Projektileinschläge szenisch darzustellen oder mechanisches Spezial-Effekt-Equipment pyrotechnisch anzutreiben. Ein Filmeffektzünder ist zum Beispiel in dem Dokument DE 101 64 381 B4 offenbart. Der bekannte Filmeffektzünder ist gekennzeichnet durch einen Initialexplosivstoff, bei dem es sich um ein atoxisches Metallsalz des Mono- und / oder die Hydroxyazobenzol handelt. Weiterhin weist der bekannte Filmeffektzünder einen Passivator sowie die Tetrazol-Verbindungen hochnitrierter, aromatischer Verbindungen und ein atoxisches Metallsalz des Dinitrobenzofuroxan auf.

Dokument DE 195 33 487 A1 offenbart Zündsätze für Anzündmittel und -elemente, die als eine Kombination von zwei Zündsätzen ausgeführt sind, wobei ein erster Zündsatz (Glühdrahtsatz) mindestens einen Initialsprengstoff enthält. Ein zweiter Zündsatz dient als Leistungssatz.

Dokument US2016 / 0054 111 A1 betrifft eine elektrische Sprengkapsel mit einer Initialzündstoffbeladung und einer Hauptzündstoffbeladung, wobei die Initialzündstoffbeladung einen ersten primären Zündstoff sowie einen zweiten primären Zündstoff enthält.

### Zusammenfassung

Aufgabe der Erfindung ist es, einen Filmeffektzünder sowie ein Verfahren zum Herstellen anzugeben, mit denen das Bereitstellen eines schadstoffarmen Filmeffektzünders auf einfache und effiziente Weise ermöglicht ist, der die notwendige Explosivkraft aufweist.

Zur Lösung sind ein Filmeffektzünder nach dem unabhängigen Anspruch 1 sowie ein Verfahren zum Herstellen eines Filmeffektzünders nach dem unabhängigen Anspruch 4 geschaffen. Ausgestaltungen sind Gegenstand von abhängigen Unteransprüchen.

Mit Hilfe der Verwendung von Silberazid für den Zündstoff der Zündstoffbeladung ist eine schwermetallfreie Ausbildung des Filmeffektzünders ermöglicht, wobei der so ausgestaltete Zündstoff eine ausreichende Explosionswirkung zur Verfügung stellt. Es treten weniger sichtbare Schwaden auf. Es wurde ein schnellerer, kürzerer Detonationsblitz beobachtet, was bei für Film- und Fernsehaufnahme ein "besseres Bild" ermöglicht (realistischere visuelle Darstellung des Einschusses). Der Detonationsdruck ist wegen der Nutzung des Silberazids höher (bei gleicher Bauform).

Silberazid kann auf unterschiedliche Art und Weise hergestellt werden, beispielsweise mittels Natriumazid (NaN₃) und Silbernitrat (AgNO₃), die jeweils in Wasser gelöst werden. Silberazid kann dann mittels einer Fällreaktion gewonnen werden. Im Anschluss folgt eine Waschung. Mittels Trocknen des so gewonnenen Feuchtmaterials kann das Silberazid aktiviert werden.

Die Zündstoffbeladung besteht bei dem Filmeffektzünder aus einer Hauptzündstoffladung und ist frei von einer Initialzündstoffladung. Die Zündstoffbeladung enthält bei dieser Ausgestaltung keine weiteren Zündstoffe neben der Zündstoffbeladung, die die Hauptzündstoffladung bildet. Eine Initialzündstoffladung ist eingespart.

Der Glühdraht kann zumindest im Bereich eines Drahtabschnitts, der mit der Zündstoffbeladung in Berührungskontakt ist, eine Korrosionsschutzbeschichtung aufweisen. Mit Hilfe der Korrosionsbeschichtung ist der Drahtabschnitt des Glühdrahts gegen Korrosion geschützt, insbesondere gegen eine korrodierende Wirkung der Zündstoffbeladung. Die Funktionssicherheit des Filmeffektzünders wird hierdurch unterstützt.

Die Korrosionsschutzbeschichtung des Filmeffektzünders kann mittels eines Haftmittels gebildet oder hergestellt sein, welches im Bereich des Drahtabschnitts auf den Glühdraht aufgetragen ist. Es kann vorgesehen sein, dass es sich bei dem als Korrosionsbeschichtung aufgetragenen Haftmittels um dasselbe Haftmittel handelt, mit dem bei der Herstellung des Filmeffektzünders Bauteile miteinander haftend verbunden werden, insbesondere verklebt. Die Korrosionsschutzbeschichtung kann dann mittels Auftragen des Klebstoffs oder eines Leims hergestellt werden.

Der Filmeffektzünder weist einen Träger auf, mit dem eine Aufnahme für den Glühdraht und die Zündstoffbeladung bereitgestellt ist. Auf dem Träger sind der Glühdraht zumindest abschnittsweise sowie die Zündstoffbeladung angeordnet. Der Träger kann hierbei mittels eines Haftmittels haftend (klebend) mit Glühdraht und / oder Zündstoffbeladung verbunden sein. Bei dem Träger kann es sich beispielsweise um eine Scheibe, einen Ring oder eine Hülse handeln, die eine zylindrische Form aufweisen kann. Der Ring kann mit einem Boden versehen sein, sodass innerhalb des Rings ein Aufnahmeraum für den Glühdraht und die Zündstoffbeladung bereitgestellt ist. Vergleichbar können Glühdraht und Zündstoffbeladung zumindest teilweise im Innenraum der Hülse aufgenommen sein. Die Zündstoffbeladung auf dem Träger kann mittels einer Abdeckung bedeckt sein, die zum Beispiel aufgeklebt ist. Hierdurch kann in einer Ausführungsform die Zündstoffbeladung in einem mehrseitig umgebenen Aufnahmeraum angeordnet sein, welcher im Wesentlichen geschlossen ausgeführt sein kann.

Trägerabschnitte des Trägers, die mit der Zündstoffbeladung in Berührungskontakt sind, sind zumindest abschnittsweise aus einem Feuchtigkeit von der Zündstoffbeladung aufnehmenden Material. Diese Ausführungsform ist insbesondere dann von Vorteil, wenn die Zündstoffbeladung ursprünglich als Feuchtmaterials hergestellt und auf dem Träger aufgebracht wird. Der Trägerabschnitt dient dann dazu, die Feuchtigkeit aus dem Feuchtmaterial aufzunehmen und an die Umgebung abzugeben. Der Träger kann im Wesentlichen vollständig aus dem die Feuchtigkeit aufnehmenden und abführenden Material bestehen. Bei dem Material des Trägerabschnitts kann es sich beispielsweise um ein Papier- oder Pappmaterial handeln. Ist bei dem Träger eine Abdeckung für die Zündstoffbeladung vorgesehen, so kann diese auch aus dem Feuchtigkeit aufnehmenden Material sein und so zum Trocknen der Zündstoffbeladung beitragen.

In Verbindung mit dem Verfahren zum Herstellen des Filmeffektzünders gelten die vorangehend gemachten Erläuterungen für Ausgestaltungen entsprechend. Weiterhin können insbesondere die folgenden Ausführungen vorgesehen sein.

Die Zündstoffbeladung kann als Feuchtmaterial aufgebracht werden, und das Feuchtmaterial kann anschließend den Wirksatz aktivierend getrocknet werden.

Bei dem Verfahren kann auf dem Glühdraht zumindest im Bereich eines Drahtabschnitts, der mit der Zündstoffbeladung in Berührungskontakt kommt, eine Korrosionsschutzbeschichtung vor dem Beladen aufgebracht werden. Die Korrosionsschutzbeschichtung kann hierbei aufgetragen und anschließend getrocknet werden. Die Beschichtung kann aus einem Haftmittel bestehen, zum Beispiel Klebstoff oder Leim.

Bei dem Verfahren ist eine Aufnahme eines Trägers, die den Glühdraht aufnimmt, mit der Zündstoffbeladung beladen.

Trägerabschnitte des Trägers, die beim Beladen mit der Zündstoffbeladung in Berührungskontakt kommen, nehmen Feuchtigkeit von der Zündstoffbeladung auf und tragen hierdurch zu deren Trocknung bei.

### Beschreibung von Ausführungsbeispielen

Im Folgenden werden weitere Ausführungsbeispiele unter Bezugnahme auf Figuren einer Zeichnung näher erläutert. Hierbei zeigen:
- Fig. 1: eine schematische Darstellung eines Filmeffektzünders, bei dem ein Träger mit einem Ring ausgeführt ist; und
- Fig. 2: eine schematische Darstellung eines weiteren Filmeffektzünders, bei dem ein Träger mit einer Hülse gebildet ist.

Die Fig. 1 zeigt eine schematische Darstellung eines Filmeffektzünders 1, bei dem ein Ring 2 einen Träger bildet, an welchem eine einen Wirksatz bildende Zündstoffbeladung 3 angeordnet ist. Die Zündstoffbeladung 3 umgibt auch einen Glühdraht 4, welcher im Bereich von Kontaktstellen 5 mit Anschlussdrähten 6 verbunden ist, welche in einem mittleren Abschnitt verdrillt sind und endseitig getrennte Enden 7 aufweisen. In einem Abschnitt 8 des Rings 2 ist eine Klebeverbindung zwischen den Anschlussdrähten 6 und dem Ring 2 hergestellt.

Über die getrennten Enden 7 kann eine elektrische Spannung angeschlossen werden, um den Glühdraht 4 zum Glühen zu bringen, sodass die Zündstoffbeladung 3 des Filmeffektzünders 1 gezündet wird.

Zur Vereinfachung der Darstellung ist in Fig. 1 eine Abdeckung nicht gezeigt, die den Ring 2 sowie die Zündstoffbeladung 3 mit dem hierin aufgenommenen Glühdraht 4 erfassen kann. Der Ring 2 und die (nicht dargestellte) Abdeckung können aus einem Material bestehen, welches Feuchtigkeit von der Zündstoffbeladung 3 aufnimmt und diese nach Außen abgibt, beispielsweise aus einem Papier- oder einem Pappmaterial. Dieses ermöglicht es, die Zündstoffbeladung 3 zunächst als Feuchtmaterial aufzutragen, hierbei wahlweise einzupressen, und anschließend zum Aktivieren zu trocknen, wobei dieser Trocknungsprozess durch das die Feuchtigkeit von der Zündstoffbeladung 3 abführende Material gefördert wird. Eine Trocknung kann bei den verschiedenen Ausführungen an der Luft und / oder in einem Trocknungsofen ausgeführt werden.

Fig. 2 zeigt eine schematische Darstellung eines weiteren Filmeffektzünders 10, bei dem eine Hülse 11 einen Träger bildet, in welchem die Zündstoffbeladung 3 mit dem hierin eingebetteten Glühdraht 4 angeordnet ist. Für gleiche Merkmale sind in Fig. 2 dieselben Bezugszeichen wie in Fig. 1 verwendet.

Der Glühdraht 4 ist über die Kontaktstellen 5 mit den Anschlussleitungen 6 verbunden, deren getrennte Enden 7 dem Anschließen einer elektrischen Energie dienen. Bei der Ausführungsform in Fig. 2 ist weiterhin ein Isolierstopfen 12 vorgesehen, welcher ebenfalls in der zylindrischen Hülse 11 angeordnet ist. Durch den Isolierstopfen 12 hindurch verlaufen die Anschlussleitungen 6.

Die Hülse 11 ist aus einem Material, mit dem Feuchtigkeit von der Zündstoffbeladung 3 aufgenommen und nach Außen abgeführt werden kann, was das Trocknen der Zündstoffbeladung 3 nach dem Aufbringen als Feuchtmaterial unterstützt. Beispielsweise kann die Hülse 11 aus einem Papp- oder einem Papiermaterial bestehen.

Der weitere Filmeffektzünder in Fig. 2 weist weiterhin eine Abdeckung 13 auf, die auch aus dem Feuchtigkeit abführenden Material sein kann.

Den verschiedenen Ausführungsformen für den Filmeffektzünder 1, 10 ist gemeinsam, dass die den Wirksatz bildende Zündstoffbeladung 3 Silberazid enthält. Zur Herstellung von Silberazid können als Rohstoffe Natriumazid (NaN₃) und Silbernitrat (AgNO₃) verwendet werden, beispielsweise mittels Lösen der Rohstoffe in Wasser. Mit Hilfe einer Fällungsreaktion wird ein feuchter Zündstoff hergestellt, der im Wasser inaktiv ist. Das Silberazid kann dann herausgefiltert werden, wodurch ein Feuchtmaterial bereitgestellt ist, was auf den entsprechenden Träger des Filmeffektzünders 1, 10 aufgetragen werden kann. Danach erfolgt eine Trocknung, um den Zündsatz zu aktivieren.

Beim Herstellen des jeweiligen Filmeffektzünders 1, 10 kann vorgesehen sein, vor dem Aufbringen der Zündstoffbeladung 3 (zum Beispiel als Feuchtmaterial) den Glühdraht 4 zumindest abschnittsweise mit einer Korrosionsschutzbeschichtung zu versehen, um so das Korrodieren des Glühdrahts 4 zu unterbinden und auf diese Weise die Funktionsfähigkeit des Filmeffektzünders 1, 10 auch bei längerer Lagerung aufrechtzuerhalten. In einer Ausgestaltung kann vorgesehen sein, dass die Korrosionsschutzbeschichtung mittels eines Haftmaterials, zum Beispiel Leim oder Kleber, ausgebildet wird, welches dann auch zum haftenden Verbinden anderer Bauteile des Filmeffektzünders 1, 10 verwendet wird, zum Beispiel das Aufkleben der Abdeckung 13.

## Patentansprüche

1. Filmeffektzünder (1, 10), mit:
- einer elektrischen Anschlussleitung (6);
- einem Glühdraht (4), der mit der elektrischen Anschlussleitung verbunden ist; und
- einer Zündstoffbeladung (3), mit der ein Wirksatz gebildet ist, welcher mittels des Glühdrahts (4) gezündet werden kann;
wobei die Zündstoffbeladung (3) aus einer Hauptzündstoffladung besteht, die mit Silberazid als Zündstoff gebildet ist, und frei von einer Initialzündstoffladung ist, **ge**k e n n z e i c h n e t durch einen Träger, mit dem eine Aufnahme für den Glühdraht (3) und die Zündstoffbeladung (3) bereitgestellt sind, wobei Trägerabschnitte des Trägers, die mit der Zündstoffbeladung (3) in Berührungskontakt sind, zumindest abschnittsweise aus einem Feuchtigkeit von der Zündstoffbeladung (2) aufnehmenden Material sind.

2. Filmeffektzünder (1, 10) nach Anspruch 1, **dadurch gekennzeichnet, dass** der Glühdraht (4) zumindest im Bereich eines Drahtabschnitts, der mit der Zündstoffbeladung (3) in Berührungskontakt ist, eine Korrosionsschutzbeschichtung aufweist.

3. Filmeffektzünder (1, 10) nach Anspruch 2, **dadurch gekennzeichnet, dass** die Korrosionsschutzbeschichtung mittels eines Haftmittels gebildet ist, welches im Bereich des Drahtabschnitts auf den Glühdraht (3) aufgetragen ist.

4. Verfahren zum Herstellen eines Filmeffektzünders (1, 10), mit:
- Bereitstellen einer elektrischen Anschlussleitung (6);
- Verbinden eines Glühdrahts (4) mit der elektrischen Anschlussleitung (6) und
- Beladen mit einer Zündstoffbeladung (3), mit der ein Wirksatz gebildet wird, welcher mittels des Glühdrahts (4) gezündet werden kann;
wobei die Zündstoffbeladung (3) aus einer Hauptzündstoffladung besteht, die mit Silberazid als Zündstoff gebildet wird, und frei von einer Initialzündstoffladung gebildet wird, **dadurch gekennzeichnet, dass** eine Aufnahme eines Trägers, die den Glühdraht (4) aufnimmt, mit der Zündstoffbeladung (3) beladen wird, wobei Trägerabschnitte des Trägers, die beim Beladen mit der Zündstoffbeladung (3) in Berührungskontakt kommen, Feuchtigkeit von der Zündstoffbeladung (3) aufnehmen und hierdurch zu deren Trocknung beitragen.

5. Verfahren nach Anspruch 4, **dadurch gekennzeichnet, dass** die Zündstoffbeladung (3) als Feuchtmaterial aufgebracht wird und das Feuchtmaterial anschließend den Wirksatz aktivierend getrocknet wird.

6. Verfahren nach Anspruch 4 oder 5, **dadurch gekennzeichnet, dass** auf dem Glühdraht (4) zumindest im Bereich eines Drahtabschnitts, der mit der Zündstoffbeladung (3) in Berührungskontakt kommt, eine Korrosionsschutzbeschichtung vor dem Beladen aufgebracht wird.

## Claims

1. A film effect igniter (1, 10), with:
- an electrical connection line (6);
- a glow wire (4) which is connected with the electrical connection line; and
- a primary explosive charge (3), with which an effective unit is formed that can be ignited by means of the glow wire (4);
wherein the primary explosive charge (3) consists of a main primary explosive charge, which is formed with silver azide as primary explosive, and is free from an initial primary explosive charge, **characterised by** a carrier, by which a receptacle for the glow wire (4) and the primary explosive charge (3) are provided, wherein carrier portions of the carrier which are in contact with the primary explosive charge (3) are, at least in portions, made of a material that takes up moisture from the primary explosive charge (2).

2. The film effect igniter (1, 10) according to claim 1, **characterised in that** the glow wire (4) comprises an anti-corrosion coating at least in the region of a wire portion which is in contact with the primary explosive charge (3).

3. The film effect igniter (1, 10) according to claim 2, **characterised in that** the anti-corrosion coating is formed by means of an adhesive that is applied to the glow wire (3) in the region of the wire portion.

4. A method for producing a film effect igniter (1, 10), with:
- providing an electrical connection line (6);
- connecting a glow wire (4) to the electrical connection line (6); and
- charging with a primary explosive charge (3), by which an effective unit is formed that can be ignited by means of the glow wire (4);
wherein the primary explosive charge (3) consists of a main primary explosive charge, which is formed with silver azide as primary explosive, and is formed free of an initial primary explosive charge, **characterised in that** a receptacle of a carrier which receives the glow wire (4) is charged with the primary explosive charge (3), wherein carrier portions of the carrier which come into contact with the primary explosive charge (3) during charging take up moisture from the primary explosive charge (3) and hereby contribute to its drying.

5. The method according to claim 4, **characterised in that** the primary explosive charge (3) is applied as a moist material, and the moist material is subsequently dried, activating the effective unit.

6. The method according to claim 4 or 5, **characterised in that**, before charging, an anti-corrosion coating is applied to the glow wire (4), at least in the region of a wire portion that comes into contact with the primary explosive charge (3).

## Revendications

1. Allumeur pour effet spécial cinématographique (1, 10) ; comportant :
- une ligne électrique de raccordement (6) ;
- un filament à incandescence (4) relié à la ligne électrique de raccordement ; et
- une charge d'explosif (3) constituant une unité à effet laquelle est susceptible d'être allumée par le filament à incandescence (4) ;
la charge d'explosif (3) étant constituée d'une charge d'explosif principale qui est formée par de l'azoture d'argent en tant qu'explosif tout en étant exempte de toute charge d'amorce, **caractérisé par** un support qui met à disposition un logement pour le filament à incandescence (3) et la charge d'explosif (4), ledit support comportant des parties de support lesquelles sont en contact direct avec la charge d'explosif (3), celles-ci étant, au moins partiellement, réalisées en un matériau qui absorbe l'humidité issue de la charge d'explosif (2).

2. Allumeur à effet spécial cinématographique (1, 10) selon la revendication 1, **caractérisé en ce que** le filament à incandescence (4) est pourvu, au moins au niveau d'une partie de filament qui est en contact direct avec la charge d'explosif (3), d'un revêtement anti-corrosion.

3. Allumeur à effet spécial cinématographique (1, 10) selon la revendication 2, **caractérisé en ce que** ledit revêtement anti-corrosion est formé au moyen d'un adhésif que l'on applique, au niveau de ladite partie de filament, sur le filament à incandescence (3).

4. Procédé de fabrication d'un allumeur à effet spécial cinématographique (1, 10), comportant :
- la mise à disposition d'une ligne électrique de raccordement (6) ;
- l'établissement d'une connexion entre un filament à incandescence (4) et la ligne électrique de raccordement (6) ; et
- la mise en place d'une charge d'explosif (3) constituant une unité à effet laquelle est susceptible d'être allumée au moyen du filament à incandescence (4) ;
la charge d'explosif (3) étant constituée d'une charge d'explosif principale qui est formée par de l'azoture d'argent en tant qu'explosif tout en étant exempte de toute charge d'amorce, **caractérisé en ce que**, dans un logement faisant partie d'un support et accueillant le filament à incandescence (4), on met en place la charge d'explosif (3), ledit support comportant des parties de support qui, lors de cette mise en place, entrent en contact direct avec la charge d'explosif (3) et absorbent alors de l'humidité issue de la charge d'explosif (3) pour ainsi contribuer au séchage de cette dernière.

5. Procédé selon la revendication 4, **caractérisé en ce que** la charge d'explosif (3) est appliquée sous forme d'un matériau humide et que ledit matériau humide est ensuite séché pour ainsi activer l'unité à effet.

6. Procédé selon les revendications 4 ou 5, **caractérisé en ce que** le filament à incandescence (4) est pourvu, en amont de la mise en place de la charge d'explosif (3) et au moins au niveau d'une partie de filament qui entre en contact direct avec cette dernière, d'un revêtement anti-corrosion.
